# EUROPÄISCHE PATENTSCHRIFT

(11) **EP 3 847 021 B1**
(45) Veröffentlichungstag und Bekanntmachung des Hinweises auf die Patenterteilung: **13.07.2022**
(21) Anmeldenummer: 19752489.5
(22) Anmeldetag: 08.08.2019
(51) Int. Cl.: B41F 17/00, B41F 17/22, B41F 33/02

(54) **PRODUKTIONSANLAGE ZUM BEDRUCKEN VON HOHLKÖRPERN**
PRODUCTION FACILITY FOR PRINTING HOLLOW BODIES
INSTALLATION DE PRODUCTION POUR L'IMPRESSION DE CORPS CREUX

(30) Priorität: 04.09.2018 DE 102018121537
(43) Veröffentlichungstag der Anmeldung: 14.07.2021
(73) Patentinhaber: Koenig & Bauer AG, 97080 Würzburg (DE)
(72) Erfinder: BEHNKE, Stephan, 16356 Ahrensfelde (DE)
(74) Vertreter: Koenig & Bauer AG
(86) Internationale Anmeldenummer: PCT/EP2019/071347
(87) Internationale Veröffentlichungsnummer: WO 2020/048724

(56) Entgegenhaltungen:
- WO-A1-2012/054655
- US-A- 4 773 326
- US-A1- 2015 336 750
- US-B1- 6 167 805

## Beschreibung

Die Erfindung betrifft eine Produktionsanlage zum Bedrucken von Hohlkörpern gemäß dem Oberbegriff des Anspruches 1.

Durch die US 4,773,326 A ist ein Dekorator mit einem Mandrelrad mit mehreren Aufspanndornen für zu bedruckende Hohlkörper bekannt, wobei im Bereich einer Druckstelle durch eine radiale Bewegung des betreffenden Aufspanndorns ein Abstand des Mandrelrades zu dem betreffenden Druckwerk veränderbar ist, wobei ein mit einer Steuereinheit verbundener Detektor prüft, ob an jedem Aufspanndorn des Mandrelrades jeweils ein zu bedruckender Hohlkörper angeordnet ist, wobei jeder Aufspanndorn des Mandrelrades jeweils einen von der Steuereinheit gesteuerten Antrieb aufweist, mit welchem im Bereich der Druckstelle durch eine von dem Antrieb bewirkte radiale Bewegung des betreffenden Aufspanndorns der Abstand dieses Aufspanndorns zu dem betreffenden Druckwerk einstellbar ist, wobei im Fall eines an einem Aufspanndorn vom Detektor detektierten fehlenden Hohlkörpers durch eine Stellbewegung des dem betreffenden Aufspanndorn zugeordneten Antriebs der Abstand dieses Aufspanndorns zu dem betreffenden Druckwerk vergrößert und der Aufspanndorn mit dem fehlenden Hohlkörper vom betreffenden Druckwerk außer Kontakt gehalten wird.

Durch die US 2015/336750 A1 ist ein Dekorator mit einem Mandrelrad mit mehreren Aufspanndornen für zu bedruckende Hohlkörper bekannt, wobei eine im Bereich einer Druckstelle ausgeführte radiale Bewegung der einzelnen Aufspanndorne durch Nocken gesteuert ist.

Durch die US 4 741 266 A ist eine Vorrichtung zum Dekorieren von Dosen bekannt.

Durch die US 5 771 798 A ist ein Dosen-Dekorator bekannt, bei dem zu bedruckende Dosen an ein druckendes Rad herangeschwenkt werden.

Durch die US 6 167 805 B1 ist eine Produktionsanlage zum Bedrucken von Hohlkörpern bekannt, aufweisend ein Transportwerk und mindestens ein Druckwerk, wobei das Transportwerk eine die zu bedruckenden Hohlkörper in die Produktionsanlage hineinführende Zuführeinrichtung sowie ein die von der Zuführeinrichtung bereitgestellten Hohlkörper sukzessive aufnehmendes mit dem mindestens einen Druckwerk zusammenwirkendes Mandrelrad aufweist, wobei das Transportwerk und das mindestens eine Druckwerk jeweils in einem eigenen Gestell angeordnet sind, wobei das Gestell des Transportwerks und das Gestell des mindestens einen Druckwerks auf einem gemeinsamen zu dieser Produktionsanlage gehörenden Maschinenbett angeordnet sind, wobei das Mandrelrad mehrere jeweils achsparallel zu dessen Rotationsachse angeordnete Aufspanndorne aufweist, wobei im Bereich einer Druckstelle des mindestens einen Druckwerks durch eine radiale Bewegung des betreffenden Aufspanndorns ein Abstand des Mandrelrades zu dem betreffenden Druckwerk variabel einstellbar ist, wobei ein mit der Steuereinheit verbundener Detektor vorgesehen ist, mit welchem von der Steuereinheit geprüft wird, ob in einem laufenden Produktionsprozess der Produktionsanlage an jedem Aufspanndorn des Mandrelrades jeweils ein zu bedruckender Hohlkörper angeordnet ist.

Durch die WO 2012/054 655 A1 ist eine Produktionsanlage zum Bedrucken von Hohlkörpern bekannt, bei der ein Anpressdruck, mit welchem ein zu bedruckender Hohlkörper im Druckprozess gegen ein Drucktuch gedrückt wird, mittels mit einer Kamera erfasster von einer Steuereinheit ausgewerteter Bilddaten und mindestens eines von der Steuereinheit gesteuerten, den zu bedruckenden Hohlkörper relativ zum betreffenden Drucktuch positionsverändernden Stellelementes anpassbar ist.

Durch die WO 2018/015134 A1 ist eine Vorrichtung zum Bedrucken von Hohlkörpern bekannt, mit einem Gummituchzylinder, wobei eine die Hohlkörper an den Gummituchzylinder heranführende Zuführeinrichtung vorgesehen ist, wobei die Zuführeinrichtung einen von einem Antrieb rotativ angetriebenen Spanndorn aufweist, wobei einer der zu bedruckenden Hohlkörper koaxial auf dem Spanndorn angeordnet ist, wobei ein Achsabstand zwischen dem Spanndorn und dem Gummituchzylinder zufolge einer Stellbewegung der Zuführeinrichtung veränderlich ist, wobei die Stellbewegung der Zuführeinrichtung eine lineare Stellbewegung ist, wobei die Zuführeinrichtung als ein die Hohlkörper einzeln und nacheinander dem Gummituchzylinder radial zuführendes Linearsystem ausgebildet ist, wobei die Zuführeinrichtung entlang ihres Stellweges mehrere verschiedene den betreffenden zu bedruckenden Hohlkörper jeweils positionierende Positionen aufweist, wobei diese Positionen in einem jeweils unterschiedlichen radialen Abstand zum Gummituchzylinder angeordnet sind.

Durch die WO 2013/142614 A1 ist eine Anordnung mit einem Spanndorn bekannt, wobei der Spanndorn senkrecht zu seiner Längsachse bewegbar gelagert ist.

Durch die EP 3 028 856 A1 ist eine Produktionsanlage zum Bedrucken von Hohlkörpern bekannt, bei der ein Plattenzylinder axial und/oder in seiner Winkellage jeweils durch die Verwendung eines linearen Servomotors eingestellt wird.

Der Erfindung liegt die Aufgabe zugrunde, eine Produktionsanlage zum Bedrucken von Hohlkörpern mit verbesserten Produktionseigenschaften zu schaffen.

Die Aufgabe wird erfindungsgemäß durch die Merkmale des Anspruches 1 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass eine gattungsgemäße Produktionsanlage zum Bedrucken von Hohlkörpern insbesondere bei Produktionen mit Hohlkörpern unterschiedlichen Formats, d. h. unterschiedlicher geometrischer Abmessungen insbesondere in Durchmesser und/oder Höhe, in vergleichsweise deutlich kürzerer Zeit umgerüstet werden kann. Durch die gefundene Lösung, die zum Wegfall der sogenannten Tripp-Bewegung führt, läuft eine derartige Produktionsanlage sehr viel geräuschärmer und verschleißärmer. Es wird auch die ansonsten in Verbindung mit der Tripp-Bewegung üblicherweise anfallende Menge an Makulatur verringert. Darüber hinaus ist ein Anpressdruck, der von einem Aufspanndorn des an einer Druckstelle gegen ein Druckwerk und/oder an einer Lackierstelle gegen eine Lackiereinrichtung jeweils angestellten Mandrelrades ausgeübt wird, individuell und damit bedarfsgerecht auch noch während einer laufenden Produktion einstellbar.

Ein Ausführungsbeispiel der Erfindung ist in den Zeichnungen dargestellt und wird im Folgenden näher beschrieben. Es zeigen beispielhaft:
- Fig. 1: eine Produktionsanlage zum Bedrucken von Hohlkörpern;
- Fig. 2: eine Kurvenscheibe zur Lagerung und/oder Führung von mindestens einem der Aufspanndorne des Mandrelrades.

Um in einem industriellen Prozess Hohlkörper zu bedrucken, wird eine spezielle, üblicherweise auch als Dekorator bezeichnete Produktionsanlage eingesetzt. In der Fig. 1 ist schematisch und stark vereinfacht eine derartige Produktionsanlage dargestellt.

Bei den in der hier beschriebenen Produktionsanlage jeweils an ihrer Mantelfläche zu bedruckenden Hohlkörpern 01 handelt es sich insbesondere um Dosen, vorzugsweise um Dosen mit einem Dosenmantel aus Aluminium oder Stahlblech, insbesondere aus einem Weißblech, d. h. einem verzinnten Stahlblech. Derartige Dosen bilden einen i. d. R. zylindrischen Behälter. Derartige Behälter werden z. B. als eine Verpackung jeweils für Lebensmittel verwendet, vorzugsweise auch als Getränkedosen. Handelsübliche Getränkedosen haben z. B. eine Packungsgröße von 330 ml oder 500 ml. Getränkedosen mit der Packungsgröße von 330 ml oder 500 ml weisen jeweils einen Durchmesser i. d. R. von 67 mm auf. Die Höhe der 330-ml-Variante beträgt i. d. R. 115 mm, die der 500-ml-Variante i. d. R. 168 mm. Daraus ergibt sich, dass bei diesen Hohlkörpern 01 deren zu bedruckende Mantelfläche ein Maß von ca. 210 mm x 115 mm bzw. ca. 210 mm x 168 mm aufweist. Um Hohlkörper 01 anderen Formats, z. B. mit einem anderen Durchmesser im Bereich von 50 mm bis 100 mm und/oder mit einer anderen Höhe im Bereich von 100 mm bis 200 mm, z. B. nach einem Produktionswechsel in derselben Produktionsanlage zu bedrucken, sind an der betreffenden Produktionsanlage bislang umfangreiche Umrüstmaßnahmen erforderlich. Eine derartige Produktionsanlage ist z. B. dafür ausgelegt, in einer Massenfertigung zumindest mehrere hundert Hohlkörper 01 pro Minute zu bedrucken, vorzugsweise liegt die angestrebte Produktionsmenge z. B. zwischen 1.500 und 3.000 Hohlkörpern 01 pro Minute, insbesondere zwischen 1.800 und 2.400 Hohlkörpern 01 pro Minute.

Eine derartige Produktionsanlage weist zumindest ein Transportwerk 02 und mindestens ein Druckwerk 03 auf, wobei das Transportwerk 02 und das mindestens eine Druckwerk 03 jeweils in einem eigenen Gestell 04; 06 angeordnet sind. Sowohl das Gestell 04 des Transportwerks 02 als auch das Gestell 06 des mindestens einen Druckwerks 03 sind auf einem gemeinsamen zu dieser Produktionsanlage gehörenden Maschinenbett 07 angeordnet. Das Transportwerk 02 weist seinerseits in Transportrichtung der zu bedruckenden Hohlkörper 01 nacheinander eine die zu bedruckenden Hohlkörper 01 in die Produktionsanlage hineinführende Zuführeinrichtung 08 sowie ein die von der Zuführeinrichtung 08 bereitgestellten Hohlkörper 01 sukzessive aufnehmendes mit dem mindestens einen Druckwerk 03 zusammenwirkendes Mandrelrad 09 und darüber hinaus i. d. R. eine Transferscheibe 11 und vorzugsweise auch noch eine Lackiereinrichtung 12 zum Lackieren der bedruckten Hohlkörper 01 auf, wobei diese Baugruppen z. B. jeweils im Gestell 04 des Transportwerkes 02 gelagert sind, wobei das Gestell 04 des Transportwerkes 02 auf einer Trägerplatte 13 fest angeordnet ist. Die vorgenannten Baugruppen des Transportwerkes 02 können demnach allesamt oder teilweise, z. B. bis auf die Lackiereinrichtung 12, eine gemeinsame Trägerplatte 13 aufweisen.

Bei einem herkömmlichen Dekorator, wie z. B. in der US 6,167,805 B1 dargestellt, ist die das Transportwerk 02 tragende Trägerplatte 13 auf dem Maschinenbett 07 dieses Dekorators relativ zu diesem Maschinenbett 07 entlang eines linearen Stellweges s13 bidirektional beweglich angeordnet, was in der Fig. 1 durch einen oberhalb der Trägerplatte 13 gezeigten Doppelpfeil angedeutet ist, wobei durch eine von einer Steuereinheit 16 gesteuerte Bewegung dieser Trägerplatte 13 im Bereich einer Druckstelle 23 des mindestens einen Druckwerks 03 ein Abstand a des im Transportwerk 02 angeordneten Mandrelrades 09 zu dem betreffenden Druckwerk 03 des betreffenden Dekorators und/oder ein vom gegen das betreffende Druckwerk 03 angestellten Mandrelrad 09 ausgeübter Anpressdruck eingestellt wird oder zumindest variabel einstellbar ist. In gleicher Weise ist zusätzlich oder für sich alleine durch die von der Steuereinheit 16 gesteuerte Bewegung der Trägerplatte 13 auch ein Abstand b des Mandrelrades 09 zur Lackiereinrichtung 12 und/oder ein vom gegen die Lackiereinrichtung 12 angestellten Mandrelrad 09 ausgeübter Anpressdruck eingestellt oder zumindest variabel einstellbar. Die lineare Bewegung des im Gestell 04 auf der Trägerplatte 13 gelagerten Mandrelrades 09 wird von einem auf die dieses Mandrelrad 09 tragenden Trägerplatte 13 wirkenden z. B. pneumatischen oder hydraulischen Antrieb 14 bewirkt. Der Stellweg s13 der Trägerplatte 13 liegt i. d. R. im Bereich von 1 mm bis 20 mm. Die Bewegung der das Transportwerk 02 tragenden Trägerplatte 13 relativ zu dem fest auf dem Maschinenbett 07 angeordneten mindestens einen Druckwerk 03 wird bei einem Dekorator auch als dessen Tripp-Bewegung bezeichnet. Diese Tripp-Bewegung ist in einem laufenden Produktionsprozess der Produktionsanlage extrem laut und führt zu massiven Materialbelastungen und damit vorzeitigem Verschleiß innerhalb der gesamten Produktionsanlage. Auch wird in einem laufenden Produktionsprozess der Produktionsanlage, in welchem bei einer hohen Produktionsgeschwindigkeit Hohlkörper 01 zu bedrucken sind, aufgrund der Trägheit der in der Tripp-Bewegung bewegten das Transportwerk 02 tragenden Trägerplatte 13 unvermeidbar eine nicht unerhebliche Menge an Makulatur produziert.

In der Produktionsanlage wird mit deren mindestens einem Druckwerk 03 mindestens ein Druckbild, vorzugsweise ein mehrfarbiges Druckmotiv, z. B. in einem Hochdruckverfahren auf die jeweilige Mantelfläche der betreffenden Hohlkörper 01 aufgebracht. Alternative Druckverfahren sind z. B. ein Siebdruckverfahren oder ein Offsetdruckverfahren oder ein druckformloses Digitaldruckverfahren.

Das getrennt vom Transportwerk 02 auf dem Maschinenbett 07 in einem eigenen Gestell 06 angeordnete mindestens eine Druckwerk 03 der Produktionsanlage weist z. B. ein um eine vorzugsweise horizontale Rotationsachse 18 rotierendes oder zumindest rotierbares Segmentrad 17 auf, wobei an der Peripherie dieses Segmentrades 17, d. h. entlang seines Umfangs hintereinander vorzugsweise mehrere insbesondere jeweils als ein Metalldrucktuch ausgebildete Drucktücher 19 angeordnet oder zumindest anordenbar sind. In Zuordnung zum Segmentrad 17 sind entlang dessen Umfangslinie mehrere, z. B. acht oder zehn radial an dieses Segmentrad 17 angestellte oder zumindest anstellbare Druckformzylinder, insbesondere Plattenzylinder 21 vorgesehen, wobei auf der jeweiligen Mantelfläche dieser Druckformzylinder bzw. Plattenzylinder 21 jeweils eine Druckform, insbesondere ein Druckklischee angeordnet ist. Jedem der Druckformzylinder bzw. Plattenzylinder 21 wird zur Einfärbung seiner Druckform bzw. seines Druckklischees mittels eines Farbwerks 22 jeweils eine bestimmte Druckfarbe zugeführt. Das jeweilige Farbwerk 22 weist für den Farbtransport von einem Farbreservoir zu dem betreffenden Plattenzylinder 21 z. B. einen sehr kurzen, d. h. aus nur wenigen, vorzugsweise maximal aus fünf Walzen bestehenden, insbesondere zweiwalzigen Walzenzug auf. Im Fall des zweiwalzigen Walzenzuges besteht dieser Walzenzug nur aus einer einzigen Druckfarbe auf den Plattenzylinder 21 auftragenden Farbauftragswalze und einer Druckfarbe vom Farbreservoir an die Farbauftragswalze übertragenden Rasterwalze. Ein Farbwerk 22 mit einem maximal aus fünf Walzen bestehenden Walzenzug gehört zur Gattung der Kurzfarbwerke. Der Plattenzylinder 21 und die Rasterwalze des betreffenden Farbwerks 22 sind eigenständig jeweils z. B. von einem Motor rotativ angetrieben, wohingegen die Farbauftragswalze des betreffenden Farbwerks 22 z. B. von dessen Rasterwalze durch Friktion rotativ angetrieben ist.

In der bevorzugten Ausführung ist ein jedes der an den jeweiligen Segmenten 24 des Segmentrades 17 angeordneten Drucktücher 19 jeweils auf einem vorzugsweise flachen tafelförmigen Metallträger mit einer Materialstärke von z. B. 0,2 mm stoffschlüssig, insbesondere durch eine Klebung aufgebracht. Der jeweilige vorzugsweise magnetisierbare Metallträger wird dann mitsamt dem auf ihm angeordneten Drucktuch 19 auf einem der Segmente 24 am Umfang des Segmentrades 17 z. B. durch mindestens einen dort am Umfang für jedes Drucktuch 19 bzw. dessen Träger vorgesehenen Haltemagneten insbesondere positionsrichtig angeordnet. Um die positionsrichtige Anordnung des jeweiligen Metallträgers auf dem betreffenden Segment 24 am Umfang des Segmentrades 17 zu unterstützen, ist z. B. an einer in Drehrichtung des Segmentrades 17 vorlaufenden Kante 26 des jeweiligen Metallträgers jeweils ein spitzwinklig abgewinkelter Einhängeschenkel 28 vorgesehen, wobei dieser Einhängeschenkel 28 bei der Anordnung des jeweiligen Metallträgers auf einem der Segmente 24 am Umfang des Segmentrades 17 in eine am Umfang dieses Segmentrades 17 parallel zu dessen Rotationsachse 18 gerichtete z. B. als eine Nut ausgebildete Aussparung 27 greift und an einer in Drehrichtung des Segmentrades 17 vorlaufenden Kante 29 der betreffenden Aussparung 27 insbesondere formschlüssig zur Anlage kommt. Ein druckender Bereich der insbesondere jeweils als ein Metalldrucktuch ausgebildeten Drucktücher 19 ist jeweils vorzugsweise als ein Gummituch ausgebildet.

Die jeweilige während des von der Produktionsanlage ausgeführten Produktionsprozesses vom Mandrelrad 09 und/oder vom Segmentrad 17 und/oder von der Transferscheibe 11 und/oder von der Lackiereinrichtung 12 ausgeführte Drehrichtung ist in der Fig. 1 jeweils durch einen Drehrichtungspfeil angedeutet. Die Hohlkörper 01, die von einem der Aufspanndorne 36 (Fig. 2), die jeweils an dem um seine Rotationsachse 31 rotierenden Mandrelrad 09 jeweils achsparallel zu dessen Rotationsachse 31 angeordnet sind, an die Druckstelle 23 des Segmentrades 17 herangeführt werden, werden im Produktionsprozess, insbesondere im Druckprozess durch eine radiale Bewegung des betreffenden Aufspanndorns 36 - wie in den Fig. 1 und 2 jeweils durch einen Doppelpfeil angedeutet - einzeln und nacheinander kurzzeitig, d. h. i. d. R. für eine einzige Umdrehung des zu bedruckenden Hohlkörpers 01 an das betreffende auf dem Segmentrad 17 angeordnete aktuell druckende Drucktuch 19 angedrückt.

Es wird nun vorgeschlagen, dass jeder Aufspanndorn 36 des Mandrelrades 09 einen von der Steuereinheit 16 gesteuerten Linearantrieb, nämlich Linearmotor 32 aufweist, mit welchem im Bereich der Druckstelle 23 des mindestens einen Druckwerks 03 durch eine vom Linearmotor 32 bewirkte radiale Bewegung des betreffenden Aufspanndorns 36 der Abstand a dieses Aufspanndorns 36 zu dem betreffenden Druckwerk 03 und/oder der vom betreffenden Aufspanndorn 36 gegen das betreffende Druckwerk 03 ausgeübte Anpressdruck eingestellt oder zumindest einstellbar ist, insbesondere auch während einer laufenden Produktion der betreffenden Produktionsanlage, durch eine an einem zu dieser Produktionsanlage gehörenden Leitstand vorgenommene Fernbetätigung des betreffenden Linearmotors 32 oder aller an dem betreffenden Mandrelrad 09 angeordneten Linearmotoren 32. Durch den Einsatz der am Mandrelrad 09 angeordneten Linearmotoren 32 entfallen der die Trägerplatte 13 bewegende z. B. pneumatische oder hydraulische Antrieb 14 und damit die bidirektionale Bewegung der das Transportwerk 02 tragenden Trägerplatte 13 auf dem Maschinenbett 07 des Dekorators relativ zu diesem Maschinenbett 07 entlang des linearen Stellweges s13. Von daher kann nun auch das Gestell 04 des Transportwerkes 02 ebenso wie das Gestell 06 des mindestens einen Druckwerks 03 mit dem Maschinenbett 07 jeweils fest verbunden ausgebildet sein, was die Konstruktion eines Dekorators deutlich vereinfacht.

In einem störungsfreien Druckprozess mit einem am betreffenden Aufspanndorn 36 ordnungsgemäß angeordneten zu bedruckenden Hohlkörper 01 wird mittels des diesem Aufspanndorn 36 zugeordneten von der Steuereinheit 16 gesteuerten Linearmotors 32 vornehmlich der vom betreffenden Aufspanndorn 36 gegen das betreffende Druckwerk 03 ausgeübte Anpressdruck insbesondere bedarfsgerecht eingestellt, z. B. in Abhängigkeit vom Werkstoff und/oder von der Festigkeit des jeweiligen zu bedruckenden Hohlkörpers 01. Es ist im Transportwerk 02 ein mit der Steuereinheit 16 verbundener Detektor 33 vorgesehen, mit welchem von der Steuereinheit 16 geprüft wird, ob in einem laufenden Produktionsprozess der Produktionsanlage an jedem Aufspanndorn 36 des Mandrelrades 09 jeweils ein zu bedruckender Hohlkörper 01 ordnungsgemäß angeordnet ist. Der Detektor 33 stellt für die Steuereinheit 16 ein elektrisches Signal bereit und arbeitet für die Detektion des jeweiligen Hohlkörpers 01 vorzugsweise berührungslos, z. B. mit einem induktiven oder kapazitiven oder optoelektronischen Wirkprinzip. Es gilt als Störung, wenn in einer laufenden Produktion der betreffenden Produktionsanlage ein Aufspanndorn 36 leer bleibt, also an einem Aufspanndorn 36 ein fehlender Hohlkörper 01 detektiert wird. Dieser Detektor 33 wird auch als "No Can"-Detektor bezeichnet. Im Falle einer vom Detektor 33 detektierten Störung wird durch eine Stellbewegung des dem betreffenden Aufspanndorn 36 zugeordneten von der Steuereinheit 16 gesteuerten Linearmotors 32 der Abstand a dieses Aufspanndorns 36 zu dem betreffenden Druckwerk 03 vergrößert, so dass dieser Aufspanndorn 36 von dem betreffenden Druckwerk 03 sicher abgestellt ist und zumindest solange abgestellt bleibt, wie sich der betreffende Aufspanndorn 36 an der Druckstelle 23 befindet. Diese Maßnahme ist notwendig, um zu vermeiden, dass der leere Aufspanndorn 36 mit dem betreffenden Druckwerk 03 in Kontakt kommt, da ansonsten der eingefärbte Aufspanndorn 36 die aufgenommene Druckfarbe im Fortgang der Produktion an der Innenseite eines nachfolgend auf diesen Aufspanndorn 36 aufgenommenen Hohlkörpers 01 abgeben würde, wodurch dieser Hohlkörper 01 zu Makulatur wird. Es ist daher wichtig, dass der leere Aufspanndorn 36 vom betreffenden Druckwerk 03 außer Kontakt gehalten wird. Gleiches gilt zusätzlich oder für sich alleine auch mit Bezug auf die von der Steuereinheit 16 gesteuerte Bewegung des betreffenden Aufspanndorns 36 relativ zur Lackiereinrichtung 12, so dass im Fall eines detektierten leeren Aufspanndorns 36 sein Abstand b zur Lackiereinrichtung 12 vergrößert wird, so dass dieser Aufspanndorn 36 von der Lackiereinrichtung 12 sicher abgestellt ist und zumindest solange abgestellt bleibt, wie sich der betreffende Aufspanndorn 36 an der Lackierstelle 34 befindet. Der jeweilige Abstand a des betreffenden Aufspanndorns 36 zu dem betreffenden Druckwerk 03 und/oder der jeweilige Abstand b des betreffenden Aufspanndorns 36 zu der Lackiereinrichtung 12 ist bzw. sind jeweils in Abhängigkeit von mindestens einer Winkelposition des Mandrelrades 09 eingestellt oder zumindest einstellbar. Gerade in Kombination mit der von der Winkelposition des Mandrelrades 09 abhängigen Einstellung des jeweiligen Abstandes a des betreffenden Aufspanndorns 36 zu dem betreffenden Druckwerk 03 und/oder des jeweiligen Abstandes b des betreffenden Aufspanndorns 36 zu der Lackiereinrichtung 12 ist es von Vorteil, wenn das Mandrelrad 09 durch einen eigenen Antrieb rotativ einzeln angetrieben und von der Steuereinheit 16 in seinem Rotationsverhalten gesteuert ist.

Um bei der Einstellung des Abstandes a des betreffenden Aufspanndorns 36 zu dem betreffenden Druckwerk 03 und/oder bei der Einstellung des Abstandes b des betreffenden Aufspanndorns 36 zu der Lackiereinrichtung 12 einen von dem betreffenden Aufspanndorn 36 aufgrund des Antriebs durch den zugehörigen von der Steuereinheit 16 gesteuerten Linearmotor 32 auszuführenden Stellweg s32 zu verkürzen, ist am Mandrelrad 09 z. B. für mindestens einen, vorzugsweise für jeden dieser Aufspanndorne 36 jeweils orthogonal zur Rotationsachse 31 des Mandrelrades 09 jeweils ein vorzugsweise scheibenförmiger Träger 37 z. B. in Form einer massiven Platte jeweils mit einer in ihr durch eine Nut 39 ausgebildeten Kurvenbahn 38 vorgesehen, wie es beispielhaft in der Fig. 2 dargestellt ist, wobei der betreffende Aufspanndorn 36 in der betreffenden Nut 39 entlang der durch diese Nut 39 vorgegebenen Kurvenbahn 38 an einer Lagerstelle 41 gelagert und/oder geführt ist. Zwischen der Lagerstelle 41 und dem betreffenden von einem Linearmotor 32 gesteuerten Aufspanndorn 36 besteht vorzugsweise ein festes Verbindungselement 42, wobei der Linearmotor 32 in oder an dem Verbindungselement 42 zwischen der Lagerstelle 41 und dem Aufspanndorn 36 angeordnet ist. Entsprechend seiner Steuerung bewegt der Linearmotor 32 den mit ihm verbundenen Aufspanndorn 36 und damit auch einen gegebenenfalls auf dem Aufspanndorn 36 angeordneten Hohlkörper 01 entlang des Stellweges s32, wie es in der Fig. 2 durch den Doppelpfeil angedeutet ist. Der achsparallel am Mandrelrad 09 angeordnete Träger 37 wird aufgrund seiner speziellen Funktion z. B. auch als Kurvenscheibe 37 bezeichnet.

Durch in einer Nut 39 entlang einer Kurvenbahn 38 geführte Aufspanndorne 36 wird im Transportwerk 02, insbesondere am Mandrelrad 09, eine hohe mechanische Stabilität erreicht, was bei der mit einer gattungsgemäßen Produktionsanlage angestrebten Produktionsgeschwindigkeit von z. B. 1.500 bis 3.000 Hohlkörpern 01 pro Minute sehr von Vorteil ist. Es kann vorgesehen sein, dass ein Verlauf der durch die Nut 39 in dem Träger 37 vorgegebenen Kurvenbahn 38 in Abhängigkeit vom Format des zu bedruckenden Hohlkörpers 01, d. h. in Abhängigkeit von unterschiedlichen geometrischen Abmessungen insbesondere in Durchmesser und/oder Höhe, unterschiedlich ausgebildet ist, wobei insbesondere mindestens ein Krümmungsradius im Verlauf der betreffenden Kurvenbahn 38 unterschiedlich ausgebildet ist. Ferner kann vorgesehen sein, dass der von dem betreffenden Aufspanndorn 36 aufgrund des Antriebs durch den zugehörigen von der Steuereinheit 16 gesteuerten Linearmotor 32 auszuführende Stellweg s32 gegen eine Federkraft ausgeführt wird.

### Bezugszeichenliste

- 01: Hohlkörper
- 02: Transportwerk
- 03: Druckwerk
- 04: Gestell (02)
- 05: -
- 06: Gestell (06)
- 07: Maschinenbett
- 08: Zuführeinrichtung
- 09: Mandrelrad
- 10: -
- 11: Transferscheibe
- 12: Lackiereinrichtung
- 13: Trägerplatte
- 14: Antrieb
- 15: -
- 16: Steuereinheit
- 17: Segmentrad
- 18: Rotationsachse (17)
- 19: Drucktuch
- 20: -
- 21: Plattenzylinder
- 22: Farbwerk
- 23: Druckstelle
- 24: Segment
- 25: -
- 26: vorlaufende Kante
- 27: Aussparung
- 28: Einhängeschenkel
- 29: vorlaufende Kante
- 30: -
- 31: Rotationsachse (09)
- 32: Linearmotor
- 33: Detektor
- 34: Lackierstelle
- 35: -
- 36: Aufspanndorn (09)
- 37: Träger; Kurvenscheibe
- 38: Kurvenbahn
- 39: Nut
- 40: -
- 41: Lagerstelle

- a: Abstand
- b: Abstand
- s13: Stellweg (13)
- s32: Stellweg (32)

## Patentansprüche

1. Produktionsanlage zum Bedrucken von Hohlkörpern, aufweisend ein Transportwerk (02) und mindestens ein Druckwerk (03), wobei das Transportwerk (02) ein die zu bedruckenden Hohlkörper (01) sukzessive aufnehmendes mit dem mindestens einen Druckwerk (03) zusammenwirkendes Mandrelrad (09) aufweist, wobei das Mandrelrad (09) mehrere jeweils achsparallel zu dessen Rotationsachse (31) angeordnete Aufspanndorne (36) aufweist, wobei im Bereich einer Druckstelle (23) des mindestens einen Druckwerks (03) durch eine radiale Bewegung des betreffenden Aufspanndorns (36) ein Abstand (a) des Mandrelrades (09) zu dem betreffenden Druckwerk (03) variabel einstellbar ist, wobei ein mit einer Steuereinheit (16) verbundener Detektor (33) vorgesehen ist, mit welchem von der Steuereinheit (16) geprüft wird, ob in einem laufenden Produktionsprozess der Produktionsanlage an jedem Aufspanndorn (36) des Mandrelrades (09) jeweils ein zu bedruckender Hohlkörper (01) angeordnet ist, wobei jeder Aufspanndorn (36) des Mandrelrades (09) jeweils einen von der Steuereinheit (16) gesteuerten Antrieb aufweist, mit welchem im Bereich der Druckstelle (23) des mindestens einen Druckwerks (03) durch eine von dem Antrieb bewirkte radiale Bewegung des betreffenden Aufspanndorns (36) der Abstand (a) dieses Aufspanndorns (36) zu dem betreffenden Druckwerk (03) eingestellt oder zumindest einstellbar ist, wobei im Fall eines an einem Aufspanndorn (36) vom Detektor (33) detektierten fehlenden Hohlkörpers (01) durch eine Stellbewegung des dem betreffenden Aufspanndorn (36) zugeordneten von der Steuereinheit (16) gesteuerten Antriebs der Abstand (a) dieses Aufspanndorns (36) zu dem betreffenden Druckwerk (03) vergrößert und der Aufspanndorn (36) mit dem fehlenden Hohlkörper (01) vom betreffenden Druckwerk (03) außer Kontakt gehalten wird, **dadurch gekennzeichnet, dass** der jeweilige Antrieb für die Einstellung des jeweiligen Abstandes (a) des betreffenden Aufspanndorns (36) zu dem betreffenden Druckwerk (03) jeweils als ein Linearmotor (32) ausgebildet ist, wobei der jeweilige Abstand (a) des betreffenden Aufspanndorns (36) zu dem betreffenden Druckwerk (03) jeweils durch eine an einem zu dieser Produktionsanlage gehörenden Leitstand vorgenommene Fernbetätigung der am betreffenden Mandrelrad (09) angeordneten Linearmotoren (32) eingestellt ist, wobei der jeweilige Abstand (a) des betreffenden Aufspanndorns (36) zu dem betreffenden Druckwerk (03) jeweils in Abhängigkeit von mindestens einer Winkelposition des Mandrelrades (09) eingestellt ist.

2. Produktionsanlage nach Anspruch 1, **dadurch gekennzeichnet, dass** das Transportwerk (02) eine mit dem Mandrelrad (09) zusammenwirkende Lackiereinrichtung (12) aufweist, wobei im Bereich einer Lackierstelle (34) der Lackiereinrichtung (12) durch eine von der Steuereinheit (16) gesteuerte vom betreffenden Linearmotor (32) bewirkte radiale Bewegung des betreffenden Aufspanndorns (36) sein Abstand (b) zu der Lackiereinrichtung (12) eingestellt oder zumindest einstellbar ist.

3. Produktionsanlage nach Anspruch 2, **dadurch gekennzeichnet, dass** der jeweilige Abstand (b) des betreffenden Aufspanndorns (36) zu der Lackiereinrichtung (12) jeweils durch eine an dem zu dieser Produktionsanlage gehörenden Leitstand vorgenommene Fernbetätigung der am betreffenden Mandrelrad (09) angeordneten Linearmotoren (32) eingestellt ist.

4. Produktionsanlage nach Anspruch 2 oder 3, **dadurch gekennzeichnet, dass** der jeweilige Abstand (b) des betreffenden Aufspanndorns (36) zu der Lackiereinrichtung (12) jeweils in Abhängigkeit von mindestens einer Winkelposition des Mandrelrades (09) eingestellt ist.

5. Produktionsanlage nach Anspruch 1 oder 2 oder 3 oder 4, **dadurch gekennzeichnet, dass** am Mandrelrad (09) für mindestens einen oder für jeden der dort angeordneten Aufspanndorne (36) jeweils eine Kurvenscheibe (37) jeweils mit einer in ihr durch eine Nut (39) ausgebildeten Kurvenbahn (38) vorgesehen ist, wobei der betreffende Aufspanndorn (36) in der betreffenden Nut (39) entlang der durch diese Nut (39) vorgegebenen Kurvenbahn (38) geführt ist.

6. Produktionsanlage nach Anspruch 5, **dadurch gekennzeichnet, dass** ein Verlauf der durch die Nut (39) in der Kurvenscheibe (37) vorgegebenen Kurvenbahn (38) in Abhängigkeit vom Format des zu bedruckenden Hohlkörpers (01) unterschiedlich ausgebildet ist und/oder dass mindestens ein Krümmungsradius im Verlauf der betreffenden Kurvenbahn (38) in Abhängigkeit vom Format des zu bedruckenden Hohlkörpers (01) unterschiedlich ausgebildet ist.

7. Produktionsanlage nach Anspruch 1 oder 2 oder 3 oder 4 oder 5 oder 6, **dadurch gekennzeichnet, dass** das Mandrelrad (09) durch einen eigenen Antrieb rotativ einzeln angetrieben und von der Steuereinheit (16) in seinem Rotationsverhalten gesteuert ist.

8. Produktionsanlage nach Anspruch 1 oder 2 oder 3 oder 4 oder 5 oder 6 oder 7, **dadurch gekennzeichnet, dass** das Transportwerk (02) und das mindestens eine Druckwerk (03) jeweils in einem eigenen Gestell (04; 06) angeordnet sind, wobei das Gestell (04) des Transportwerks (02) und das Gestell (06) des mindestens einen Druckwerks (03) auf einem gemeinsamen zu dieser Produktionsanlage gehörenden Maschinenbett (07) angeordnet sind.

9. Produktionsanlage nach Anspruch 8, **dadurch gekennzeichnet, dass** das Gestell (04) des Transportwerks (02) und das Gestell (06) des mindestens einen Druckwerks (03) mit dem gemeinsamen zu dieser Produktionsanlage gehörenden Maschinenbett (07) jeweils fest verbunden sind.

10. Produktionsanlage nach Anspruch 1 oder 2 oder 3 oder 4 oder 5 oder 6 oder 7 oder 8 oder 9, **dadurch gekennzeichnet, dass** der Detektor (33) als ein berührungslos mit einem induktiven oder kapazitiven oder optoelektronischen Wirkprinzip arbeitender Detektor (33) ausgebildet ist.

## Claims

1. A production facility for printing hollow bodies, comprising a transport unit (02) and at least one printing unit (03), wherein the transport unit (02) comprises a mandrel wheel (09) which successively receives the hollow bodies (01) to be printed and interacts with the at least one printing unit (03), wherein the mandrel wheel (09) comprises a plurality of clamping mandrels (36) which are each arranged axially parallel to the axis of rotation (31) of the mandrel wheel, wherein, in the region of a printing point (23) of the at least one printing unit (03), a distance (a) of the mandrel wheel (09) to the printing unit (03) in question is variably adjustable by a radial movement of the clamping mandrel (36) in question, wherein a detector (33) connected to the control unit (16) is provided, by means of which the control unit (16) checks whether, in a running production process of the production facility, a hollow body (01) to be printed is arranged on each clamping mandrel (36) of the mandrel wheel (09), wherein each clamping mandrel (36) of the mandrel wheel (09) comprises a drive which is controlled by a control unit (16) and by means of which, in the region of the printing point (23) of the at least one printing unit (03), the distance (a) of said clamping mandrel (36) to the printing unit (03) in question is adjusted or at least adjustable by a radial movement of the clamping mandrel (36) in question, generated by the drive, wherein, in the event of a lacking hollow body (01) detected by the detector (33) on the clamping mandrel (36), the distance (a) of said clamping mandrel (36) to the printing unit (03) in question is increased by an adjusting movement of the drive associated with the clamping mandrel (36) in question and controlled by the control unit (16), and the clamping mandrel (36) with the lacking hollow body (01) is held such that it is not in contact with the printing unit (03) in question, **characterized in that** the respective drive for adjusting the respective distance (a) of the clamping mandrel (36) in question to the printing unit (03) in question is respectively configured as a linear motor (32), wherein the respective distance (a) of the clamping mandrel (36) in question to the printing unit (03) in question is respectively adjusted by a remote actuation of the linear motor (32) arranged on the mandrel wheel (09) in question performed on a control station associated with this production facility, wherein the respective distance (a) of the clamping mandrel (36) to the printing unit (03) in question is adjusted respectively depending on at least one angular position of the mandrel wheel (09).

2. The production facility according to claim 1, **characterized in that** the transport unit (02) comprises a lacquer application device (12) interacting with the mandrel wheel (09), wherein in the region of a lacquer application point (34) of the lacquer application device (12) the distance (b) of the clamping mandrel (36) to the lacquer application device (12) is adjusted or at least adjustable by a radial movement of the clamping mandrel (36) in question generated by the linear motor (32) in question and controlled by the control unit (16).

3. The production facility according to claim 2, **characterized in that** the respective distance (b) of the clamping mandrel (36) in question to the lacquer application device (12) is respectively adjusted by a remote actuation of the linear motor (32) arranged on the mandrel wheel (09) in question performed on a control station associated with this production facility.

4. The production facility according to claim 2 or 3, **characterized in that** the respective distance (b) of the clamping mandrel (36) in question to the lacquer application device (12) is respectively adjusted depending on at least one angular position of the mandrel wheel (09).

5. The production facility according to claim 1 or 2 or 3 or 4, **characterized in that** on the mandrel wheel (09) for at least one or for every one of the clamping mandrels (36) arranged there, in each case a cam disk (37) is respectively provided with a curved path (38) formed by a groove (39), wherein the clamping mandrel (36) in question is guided in the groove (39) in question along the curved path (38) predefined by this groove (39) .

6. The production facility according to claim 5, **characterized in that** a course of the curved path (38) predefined by the groove (39) in the cam disk (37) is configured differently as a function of the format of the hollow body (01) to be printed and/or that at least a radius of curvature in the course of the curved path (38) is configured differently as a function of the format of the hollow body (01) to be printed.

7. The production facility according to claim 1 or 2 or 3 or 4 or 5 or 6, **characterized in that** the mandrel wheel (09) is driven in rotation individually by a dedicated drive and controlled in its rotational behavior by the control unit (16).

8. The production facility according to claim 1 or 2 or 3 or 4 or 5 or 6 or 7, **characterized in that** the transport unit (02) and the at least one printing unit (03) are respectively arranged in a dedicated frame (04; 06), wherein the frame (04) of the transport unit (02) and the frame (06) of the at least one printing unit (03) are arranged on a joint machine bed (07) associated with this production facility.

9. The production facility according to claim 8, **characterized in that** the frame (04) of the transport unit (02) and the frame (06) of the at least one printing unit (03) are each rigidly connected to the joint machine bed (07) associated with this production facility.

10. The production facility according to claim 1 or 2 or 3 or 4 or 5 or 6 or 7 or 8 or 9, **characterized in that** the detector (33) is configured as a detector (33) working in contactless manner with an inductive or capacitive or optoelectronic operating principle.

## Revendications

1. Installation de production pour l'impression de corps creux, présentant un groupe de transport (02) et au moins un groupe d'impression (03), dans laquelle le groupe de transport (02) présente une roue à mandrins (09) recevant de manière successive les corps creux (01) à imprimer, coopérant avec le au moins un groupe d'impression (03), dans laquelle la roue à mandrins (09) présente plusieurs mandrins de serrage (36) disposés respectivement de manière parallèle à l'axe par rapport à l'axe de rotation (31) de celle-ci, dans laquelle dans la zone d'un point d'impression (23) du au moins un groupe d'impression (03) une distance (a) de la roue à mandrins (09) par rapport au groupe d'impression (03) concerné peut être réglée de manière variable par un mouvement radial du mandrin de serrage (36) concerné, dans laquelle un détecteur (33) relié à une unité de commande (16) est prévu, avec lequel il est contrôlé par l'unité de commande (16) si lors d'un processus de production en cours de l'installation de production respectivement un corps creux (01) à imprimer est disposé sur chaque mandrin de serrage (36) de la roue à mandrins (09), dans laquelle chaque mandrin de serrage (36) de la roue à mandrins (09) présente respectivement un entraînement commandé par l'unité de commande (16), avec lequel dans la zone du point d'impression (23) du au moins un groupe d'impression (03) la distance (a) de ce mandrin de serrage (36) par rapport au groupe d'impression (03) concerné est réglée ou au moins peut être réglée par un mouvement radial du mandrin de serrage (36) concerné provoqué par l'entraînement, dans laquelle dans le cas d'un corps creux (01) manquant sur un mandrin de serrage (36) détecté par le détecteur (33) la distance (a) de ce mandrin de serrage (36) par rapport au groupe d'impression (03) concerné est augmentée par un mouvement de réglage de l'entraînement associé au mandrin de serrage (36) concerné, commandé par l'unité de commande (16) et le mandrin de serrage (36) avec le corps creux (01) manquant est maintenu hors de contact du groupe d'impression (03) concerné, **caractérisée en ce que** l'entraînement respectif pour le réglage de la distance (a) respective du mandrin de serrage (36) concerné par rapport au groupe d'impression (03) concerné est réalisé respectivement sous la forme d'un moteur linéaire (32), dans laquelle la distance (a) respective du mandrin de serrage (36) concerné par rapport au groupe d'impression (03) concerné est réglée respectivement par un actionnement à distance des moteurs linéaires (32) disposés sur la roue à mandrins (09) concernée réalisé sur un pupitre de contrôle faisant partie de cette installation de production, dans laquelle la distance (a) respective du mandrin de serrage (36) concerné par rapport au groupe d'impression (03) concerné est réglée respectivement en fonction d'au moins une position angulaire de la roue à mandrins (09) .

2. Installation de production selon la revendication 1, **caractérisée en ce que** le groupe de transport (02) présente un système de mise en peinture (12) coopérant avec la roue à mandrins (09), dans laquelle dans la zone d'un point de mise en peinture (34) du système de mise en peinture (12) par un mouvement radial du mandrin de serrage (36) concerné commandé par l'unité de commande (16), provoqué par le moteur linéaire (32) concerné, la distance (b) de celui-ci par rapport au système de mise en peinture (12) est réglée ou au moins peut être réglée.

3. Installation de production selon la revendication 2, **caractérisée en ce que** la distance (b) respective du mandrin de serrage (36) concerné par rapport au système de mise en peinture (12) est réglée respectivement par un actionnement à distance des moteurs linéaires (32) disposés sur la roue à mandrins (09) concernée, réalisé sur le pupitre de contrôle faisant partie de cette installation de production.

4. Installation de production selon la revendication 2 ou 3, **caractérisée en ce que** la distance (b) respective du mandrin de serrage (36) concerné par rapport au système de mise en peinture (12) est réglée respectivement en fonction d'au moins une position angulaire de la roue à mandrins (09).

5. Installation de production selon la revendication 1 ou 2 ou 3 ou 4, **caractérisée en ce que** respectivement une came (37) respectivement avec une trajectoire courbe (38) réalisée dans celle-ci par une rainure (39) est prévue sur la roue à mandrins (09) pour au moins un ou pour chacun des mandrins de serrage (36) disposés à cet endroit, dans laquelle le mandrin de serrage (36) concerné est guidé dans la rainure (39) concernée le long de la trajectoire courbe (38) prédéfinie par cette rainure (39) .

6. Installation de production selon la revendication 5, **caractérisée en ce qu'**un tracé de la trajectoire courbe (38) prédéfinie par la rainure (39) dans la came (37) est réalisé de façon différente en fonction du format du corps creux (01) à imprimer et/ou qu'au moins un rayon de courbure est réalisé de façon différente dans le tracé de la trajectoire courbe (38) concernée en fonction du format du corps creux (01) à imprimer.

7. Installation de production selon la revendication 1 ou 2 ou 3 ou 4 ou 5 ou 6, **caractérisée en ce que** la roue à mandrins (09) est entraînée individuellement en rotation par un entraînement propre et commandée par l'unité de commande (16) dans son comportement en rotation.

8. Installation de production selon la revendication 1 ou 2 ou 3 ou 4 ou 5 ou 6 ou 7, **caractérisée en ce que** le groupe de transport (02) et le au moins un groupe d'impression (03) sont disposés respectivement dans un bâti (04 ; 06) propre, dans laquelle le bâti (04) du groupe de transport (02) et le bâti (06) du au moins un groupe d'impression (03) sont disposés sur un socle de machine (07) commun faisant partie de cette installation de production.

9. Installation de production selon la revendication 8, **caractérisée en ce que** le bâti (04) du groupe de transport (02) et le bâti (06) du au moins un groupe d'impression (03) sont respectivement reliés fixement au socle de machine (07) commun faisant partie de cette installation de production.

10. Installation de production selon la revendication 1 ou 2 ou 3 ou 4 ou 5 ou 6 ou 7 ou 8 ou 9, **caractérisée en ce que** le détecteur (33) est réalisé sous la forme d'un détecteur (33) fonctionnant sans contact avec un principe de fonctionnement inductif ou capacitif ou optoélectronique.
